# EUROPÄISCHE PATENTSCHRIFT

(11) **EP 2 063 180 B1**
(45) Veröffentlichungstag und Bekanntmachung des Hinweises auf die Patenterteilung: **05.10.2016**
(21) Anmeldenummer: 08105858.8
(22) Anmeldetag: 25.11.2008
(51) Int. Cl.: F24C 7/08, F24C 15/10

(54) **Verfahren zum Betrieb eines Gargeräts und Gargerät**
Method for operating a cooking device and cooking device
Procédé destiné au fonctionnement d'un appareil de cuisson et appareil de cuisson

(30) Priorität: 26.11.2007 DE 102007056714
(43) Veröffentlichungstag der Anmeldung: 27.05.2009
(73) Patentinhaber: BSH Hausgeräte GmbH, 81739 München (DE)
(72) Erfinder: Kesel, Dirk, 75015 Bretten (DE)

(56) Entgegenhaltungen:
- EP-A2- 1 394 472
- WO-A1-03/056242
- WO-A1-2004/059212
- DE-A1- 2 608 295
- DE-A1- 3 708 610
- US-A- 4 668 856
- US-A- 5 712 464
- US-A1- 2004 262 289

## Beschreibung

Die Erfindung betrifft ein Verfahren zum Betrieb eines Gargeräts, insbesondere ein Sanftgarverfahren, und ein Gargerät zum Durchführen des Verfahrens.

Nur für elektronisch geregelte Gargeräte, z. B. Backöfen oder Herde, gibt es bisher die Betriebsart "Sanftgaren". Sanftgaren bezeichnet eine Betriebsart, bei der Gargut über längere Zeit (typischerweise mindestens 30 Minuten bis zu mehreren Stunden) im Garraum relativ niedrigen Temperaturen, z. B. im Bereich zwischen 75 °C und 100 °C, ausgesetzt ist. Die geforderte Genauigkeit der Temperaturregelung, insbesondere mit geringen Temperaturschwankungen über kurze Zeitabstände, kann mit mechanisch bzw. elektromechanisch geregelten Gargeräten unter Verwendung von Kapillarrohrreglern zur temperaturabhängigen Einschaltung von Helzkörpern nicht eingehalten werden, da die Kapillarrohrregler bei den niedrigen Temperaturen zu träge sind.

Aus DE 101 32 304 A1 sind Verfahren zum Betrieb eines Gargeräts mit einem Garraum bekannt, dem mittels einer Heizeinrichtung eine Wärmemenge zugeführt wird, wobei in einem Regelintervall eine Garraumtemperatur zunächst elektronisch auf einen Sollwert geregelt wird, um Temperaturüberschwinger weitgehend zu vermeiden. In einem dem Regelintervall folgenden Steuerintervall wird die Garraumtemperatur nicht geregelt, sondern unabhängig vom Sollwert dem Garraum keine oder eine bestimmte Wärmemenge zugeführt. Dadurch werden während des Steuerintervalls Temperaturspitzen vermieden, die beispielsweise auftreten können, wenn während eines Regelbetriebs eine Störgröße auf den Garraum ausgeübt wird, beispielsweise wenn während des Regelbetriebs der Garraum mit Gargut beschickt wird. Zur effektiven, weil schnell reagierenden Einregelung der Temperatur im Regelintervall wird typischerweise eine elektronische Regelung benötigt.

DE 37 08 610 A1 offenbart eine Regelvorrichtung für eine elektrische Heizanlage, insbesondere eines Haushaltsherds, bei dem ein in Reihe zu einer elektri- X schen Heizvorrichtung geschalteter Leistungsschalter vorgesehen ist, der oberhalb von vorgebbaren Sollwert-Temperaturen geöffnet ist. Dieser Leistungsschalter ist elektrisch steuerbar ausgebildet und wird unterhalb der jeweils vorgegebenen Sollwert-Temperatur mit einer getakteten Steuerspannung beaufschlagt, deren Tastverhältnis in Funktion zum jeweils vorgegebenen Temperatur-Sollwert steht. Auf diese Weise kann die Heizleistung automatisch an die für die jeweilige Sollwert-Temperatur erforderliche Heizleistung angepasst werden, so dass die Regelschwingungen so klein wie möglich gehalten werden können

Es ist die Aufgabe der vorliegenden Erfindung, eine besonders einfache und schonende Möglichkeit zum Garen von Gargut, insbesondere zum Sanftgaren, bereitzustellen, insbesondere für preiswerte mechanisch geregelte Gargeräte.

Diese Aufgabe wird durch ein Verfahren nach Anspruch 1 und ein Gargerät nach Anspruch 13 gelöst.

Das Verfahren zum Betrieb eines Gargeräts weist einen Heizzyklus für einen Garraum des Gargerats, auf, der mindestens die folgenden Schritte umfasst:
(a) Aktivieren, insbesondere Einschalten, mittels einer mechanischen Leistungsregelung, mindestens eines Heizkörpers zum Aufheizen des Garraums bis zum Erreichen einer vorbestimmten Grenztemperatur. Vorzugsweise werden dazu ein Unterhitzeheizkörper und Oberhitzeheizkörper gemeinsam betrieben, jedoch ist jede beliebige geeignete Kombination von Heizkörpern einsetzbar, wie mit einem Unterhitzeheizkörper, einem Oberhitzeheizkörper und / oder mit einem Ringheizkörper (Heißluft). Bevorzugt wird der mindestens eine Heizkörper in diesem Schritt mit maximaler Leistung betrieben.
(b) folgend ein Herunterschalten einer Heizleistung für ein Zeitintervall bis zu einem erneuten Erreichen der vorbestimmten Grenztemperatur und folgend ein Herunterschalten der Heizleistung bis zum Erreichen einer Starttemperatur. Da die Temperatur im Garraum der Leistungseinbringung nur verzögert folgt, ergibt sich nach Erreichen der Grenztemperatur am Ende von Schritt (a) ein Temperaturüberschwinger, der aber zum Vorwärmen des Garraums vorteilhaft ist. Das Herunterschalten kann eine Verringerung der Heizleistung auf ein niedrigeres Niveau oder, vorzugsweise, eine Abschaltung des mindestens einen Heizkörpers umfassen. Vorzugsweise ist Schritt (b) so ausgelegt, dass der Garraum ca. 15 °C bis 35 °C unter die Grenztemperatur absinkt.
(c) folgend getaktetes Aktivieren, mittels einer Ablaufsteuerung, mindestens eines Heizkörpers mit einer vorbestimmten Taktungseigenschaft für ein vorbestimmtes Taktungs-Zeitintervall zum Aufheizen des Garraums bis zum Erreichen der vorbestimmten Grenztemperatur. Durch die vorbestimmten Taktungseigenschaften erfolgt die Leistungseinbringung unabhängig vom aktuell anliegenden Temperaturwert, also nicht geregelt. Stattdessen wird in Schritt (c) nur eine Steuerung der Leistungseinbringung über die Heizkörper und damit der Garraumtemperatur durchgeführt.

Durch die Schritte (b) und (c) kann anstatt einer mit einem Kapillarrohr trägen und unpräzisen Regelung auf eine Soll-Sanftgartemperatur, die vergleichsweise häufige Temperaturüberschwinger zeigt, eine Ablaufsteuerung zum Wiederaufheizen des Garraums verwendet werden, welche den Garraum mit einer nur leichten Temperaturerhöhungsrate und ohne steuerungsbedingte Überschwinger oder Temperaturschwankungen in einem Bereich an der Soll-Sanftgartemperatur halten kann. In anderen Worten kann innerhalb der Temperaturregelung zum Wiederaufheizen ein sanfter und robuster Steuerungsblock durchgeführt werden, bis die Grenztemperatur oder eine voreingestellte Zeitdauer erreicht wird und dann entweder die Temperaturregelung wieder einsetzt oder die Schritte (b) und (c) nochmals durchlaufen werden. Der Steuerungsblock "zerhackt" durch die Taktung also die sonst übliche kontinuierliche Einbringung der Heizleistung. Die so erhöhte Trägheit bei der Wiederaufheizung wird bisher als nachteilig angesehen, ist für das beschriebene Sanftgarverfahren aber sehr vorteilhaft. Da die Temperaturerhöhung in Schritt (c) sehr langsam eingestellt werden kann, braucht sich auch die Trägheit des Kapillarrohrreglers nicht nachteilig auszuwirken.

Durch die beschriebene Schrittfolge wird das zu garende Gargut besonders schonend behandelt. Auch braucht nun keine aufwändige und teure Temperaturregelungselektronik verwendet zu werden, es reicht ein Kapillarrohrregler zur übergeordneten Temperaturregelung in Schritt (a) und ein vergleichsweise einfacher und preiswerter Taktgeber zur getakteten Aktivierung des mindestens einen Heizkörpers in den Schritten (b) und (c). Der Taktgeber kann im einfachsten Fall ein Relais sein, oder auch eine einfache integrierte Schaltung, wie ein preiswerter Mikroprozessor.

Der Schritt (a) kann also - wie bei einem üblichen Temperaturregelkreis - in Abhängigkeit von einem Temperaturzustand des Kapillarrohrreglers ausgeführt werden, welcher unterhalb der abgefühlten Grenztemperatur geschlossen ist und so den mindestens einen Heizkörper aktiviert.

Schritt (b) kann zumindest teilweise mittels einer Ablaufsteuerung durchgeführt werden, welche beispielsweise das Herunterschalten des mindestens einen Heizkörpers zum Absenken der Garraumtemperatur T auf das Startniveau Ts übernehmen kann.

Schritt (c) kann vollständig mittels der Ablaufsteuerung durchgeführt werden, welche die Aktivierung des mindestens einen Heizkörpers vom Kapillarrohrregler zumindest bis zu demjenigen Zeitpunkt in Schritt (c) übernimmt, zu dem die vorbestimmte Grenztemperatur wieder erreicht wird. Das Erreichen der Grenztemperatur wird mittels des Kapillarrohrs detektiert.

Vorzugsweise kann die Abfolge der Schritte (b) und (c) mehrfach hintereinander durchlaufen werden, bis eine gewünschte Garzeit erreicht ist.

Um Energie zu sparen und die Garraumtemperatur möglichst schnell abzusenken, wird es bevorzugt, wenn das Herunterschalten der Heizleistung in Schritt (b) ein Abschalten der Heizleistung umfasst.

Zur einfachen und dennoch gut definierten Absenkung der Garraumtemperatur unter die Grenztemperatur wird ein Verfahren bevorzugt, bei dem Schritt (b) die folgenden zwei Teilschritte umfasst:
(i) Herunterschalten der Heizleistung für ein Zeitintervall zwischen dem Erreichen der vorbestimmten Grenztemperatur aufgrund des Aktivierens des mindestens einen Heizkörpers zum Aufheizen des Garraums und dem Erreichen der vorbestimmten Grenztemperatur aufgrund des Herunterschaltens der Heizleistung. Hierdurch wird der Zeitraum des Temperaturüberschwingers umfasst, an dessen Ende der Garraum wieder die Grenztemperatur aufweist.
(ii) und folgend Herunterschalten der Heizleistung für ein vorbestimmtes Abkühl-Zeitintervall. Da der vorhergehende Teilschritt (i) mit einem gut definierten Temperaturzustand endet, kann durch einfaches Vorgeben der weiteren Ausschaltdauer der sich dadurch ergebende Temperaturabfall bis zu Schritt (c) eingestellt werden. Dieser Teilschritt (ii) hängt nur relativ gering von anderen Parametern ab, wie beispielsweise der Umgebungstemperatur, einem mit einem Einbringen oder Prüfen von Speisen einhergehendes Öffnen der Backofentür und so weiter. Eine Beziehung zwischen der Abschaltdauer und der sich in Abhängigkeit davon einstellenden Garraumtemperatur ist experimentell einfach bestimmbar. Somit befindet sich der Garraum am Ende von Schritt (ii) in einem ausreichend gut definierten Temperaturbereich.

Insbesondere Teilschritt (b) (ii) kann mittels der Ablaufsteuerung gesteuert werden.

Für den folgenden Schritt (c) wird es bevorzugt, wenn die vorbestimmten Taktungseigenschaft mindestens eine vorbestimmte Einschaltdauer, eine vorbestimmte Heizleistung und eine vorbestimmte Ausschaltdauer zwischen zwei Einschaltzeiträumen umfasst. Diese Taktungseigenschaft kann fest vorgegeben sein oder variiert werden. Zu ihrer Umsetzung kann beispielsweise ein mechanisches Relais und / oder eine integrierte Schaltung wie ein Mikroprozessor verwendet werden.

Zur einfachen Leistungssteuerung, insbesondere von mechanisch leistungsgesteuerten Gargeräten, wird es bevorzugt, wenn ein Einschalten mindestens eines Heizkörpers ein Einschalten des Heizkörpers bei voller Leistung umfasst. Dadurch können zur Leistungssteuerung auch einfache und zuverlässige Ein/Aus-Relais verwendet werden.

Zur Sicherstellung eines sanften Temperaturanstiegs, d. h., mit einem nur geringen Anstieg, sind die Taktungseigenschaften so eingestellt, dass das Taktungs-Zeitintervall in Schritt (c) mindestens 30 Minuten dauert, vorzugsweise 30 Minuten bis eine Stunde. Bei diesen langsamen Temperatursteigerungsraten wird auch ein Kapillarrohrregler nach Erreichen der Grenztemperatur keinen signifikanten Temperaturüberschwinger mehr erzeugen.

Vorzugsweise liegt die Grenztemperatur höher als 85°C, speziell zwischen 95°C und 105°C.

Zumindest Schritt (c) kann als Ablaufsteuerung durchgeführt werden. Die Ablaufsteuerung kann beispielsweise aber auch bereits nach dem Ende eines anfänglichen Temperaturüberschwingers aktiviert werden, also einen Teil von Schritt (b) umfassen.

Die Aufgabe wird auch durch ein Gargerät gelöst, das dazu eingerichtet ist, das obige Verfahren ablaufen zu lassen.

Dazu weist es einen Kapillarrohrregler zum Durchführen von Schritt (a) und zum Feststellen eines Erreichens der vorbestimmten Grenztemperatur auf. Das Gargerät weist auch zur Durchführung von Schritt (c) ein Zeit-Relais zur Ansteuerung des mindestens einen Heizkörpers auf.

Das Gargerät kann ferner eine Heizleistungssteuerung, z. B. ein Schaltrelais oder einen einfachen Mikroprozessor, zum Ansteuerung des mindestens einen Heizkörpers aufweisen, die dazu eingerichtet ist, eine Heizleistung temperaturabhängig schalten zu können. Vorzugsweise weist das Gargerät mindestens einen Unterhitzeheizkörper, einen Oberhitzeheizkörper und / oder einen Ringheizkörper für eine Heissluftbetriebsart auf.

Das Kapillarrohr kann dann zum Erkennen eines Erreichens einer Grenztemperatur des Garraums vorgesehen sein.

Bevorzugt wird ein Gargerät, das eine Sanftgar-Betriebsart zur Auswahl aufweist, z. B. mittels eines Betriebsart-Wahlschalters, bei deren Aktivierung das obige Verfahren abläuft.

Zwar ist es möglich, dass ein Nutzer verschiedene Parametereinstellungen zur Durchführung des obigen Verfahrens vornehmen kann, z. B. abhängig von einem einstellbaren Temperaturgrenzwert, einer Art des Garguts usw. Jedoch wird es zur einfachen Herstellung bevorzugt, wenn bei Aktivierung der Sanftgar-Betriebsart das Verfahren mit nur einem fest vorbestimmten Parametersatz für den Heizzyklus abläuft, also keine Variation der Betriebsparameter durch einen Nutzer zulässt.

Zwar ist das obige Verfahren auch mit einer elektronischen Leistungs- oder Temperaturregelung anwendbar. Jedoch wird insbesondere ein Gargerät bevorzugt, das eine mechanische Leistungsregelung aufweist, da diese besonders preiswert ist.

Im folgenden Ausführungsbeispiel wird die Erfindung schematisch genauer beschrieben.
- FIG 1: zeigt einen Backofen in einer schematischen Seitenansicht in Schnittdarstellung;
- FIG 2: zeigt skizzenhaft eine Steuerstrecke zur Steuerung eines Heizkörpers des Backofens gemäß FIG 1;
- FIG 3: zeigt Diagramme von Betriebsparametern über einen Heizzyklus einer Sanftgar-Betriebsart des Backofens nach FIG 1.

Gemäß FIG 1 weist ein Backofen 1 eine Backofenmuffel 2 auf, die von einer Wärmeisolierung 3 umgeben ist. Die Backofenmuffel 2 umgibt einen Garraum 4, der über eine Backofentür 5 verschließbar ist. Im Garraum 3 ist ein Gargutträger 6 angeordnet, auf dem ein Gargut 7 liegt. Die Aufheizung des Garraums 3 erfolgt über einen Oberhitzeheizkörper 8 und einen Unterhitzeheizkörper 9. Zusätzlich weist der Backofen 1 einen Temperaturfühler 10 auf, der im Garraum 3 angeordnet ist und eine Garraumtemperatur aufnimmt. Der Temperaturfühler 10 ist einem Kapillarrohr (ohne Abb.) vorgeschaltet und leitet seine Wärme an das Kapillarrohr weiter. Dem Kapillarrohr ist ein mechanischer oder elektromechanischer Temperaturregler 11 nachgeschaltet, der abhängig von der temperaturabhängigen Ausdehnung der Kapillarflüssigkeit des Kapillarrohrs einen Heizkreis der Heizkörper 8,9 öffnet (bei Überschreiten der Schalttemperatur) oder schließt (bei Unterschreiten der Schalttemperatur). An der Frontseite des Backofens 1 ist ein Bedienfeld 12 vorgesehen, in das ein Benutzer Sollwerte von für einen Garbetrieb erforderliche Parameter eingeben kann. Das Bedienfeld 12 weist einen Betriebsarten-Wahlschalter und einen Temperatur-Wahlschalter auf. Mittels des Temperatur-Wahlschalters ist die Schalttemperatur des mechanischen Temperaturreglers 11 einstellbar.

FIG 2 zeigt skizzenhaft genauer eine Schaltstrecke zur Schaltung der Heizkörper 8,9 des Backofens 1 aus FIG 1 während einer Sanftgar-Betriebsart mit zugehörigen Bedienelementen 14,18.

Zur Aktivierung der Sanftgar-Betriebsart wird ein Betriebsarten-Wahlschalter 18 auf Sanftgaren, SG, eingestellt, und es wird ein Temperaturwahlschalter auf Sanftgaren, SG, eingestellt. Die Temperatureinstellungen für das Sanftgaren sind vorgegeben und von einem Bediener nicht weiter einstellbar. Die von der Sanftgar-Temperatureinstellung vorgegebene Grenztemperatur liegt hier mit 100 °C vorzugsweise über der für ein Sanftgaren nötigen Temperatur (z. B. 80 - 85 °C), um so ohne wesentliche Beeinträchtigung der Garqualität eine Garzeit erheblich verringern zu können.

Die Schaltstrecke zur Durchführung des Sanftgarens beginnt mit dem im Garraum angeordneten Temperaturfühler 10, der wärmeleitend mit einem Kapillarrohr 13 verbunden ist. Das Kapillarrohr 13 ist mit dem Temperaturregler 11 verbunden. In Abhängigkeit der am Temperaturfühler 10 anliegenden Garraumtemperatur dehnt sich eine im Kapillarrohr 13 vorhandene Kapillarflüssigkeit aus oder zieht sich zusammen und schaltet dadurch mechanisch den Temperaturregler 11. Die zum Schalten eingestellte Grenztemperatur Tg ist mittels des an der Bedienblende angeordneten Temperaturwahlschalters 14 auf 100 °C vorgegeben. Während einer bisher üblichen Garraumbetriebsart werden durch den Temperaturregler 11 über ein Schaltrelais ein oder mehrere Heizkreise geschlossen bzw. geöffnet, so dass der Garraum auf die gewählte Temperatur mechanisch geführt eingeregelt wird. Solche Regelmechanismen sind dem Fachmann gut bekannt. Bei der Sanftgarbetriebsart sind die Temperaturen jedoch so gering, dass bisher keine Kapillarrohrregler eingesetzt werden konnten, da diese zu träge reagieren.

Bei der hier gezeigten Steuerkette für die Betriebsart "Sanftgaren" wird der Temperaturregler 11 zunächst für ein anfängliches Aufheizen des Garraums bis auf die Grenztemperatur verwendet. Dazu ist der Temperaturregler 11 über ein Zeit-Relais 15 mit einem Heizkreis-Relais 17 verbunden. Das Heizkreis-Relais 17 dient zur Leistungssteuerung eines oder mehrerer Heizkörper 8, 9 und schließt oder öffnet einen Stromkreis zur Versorgung eines oder mehrerer Heizkörper 8,9 auf Empfang eines Steuersignals. Zur anfänglichen Aufheizen des Garraums wird ein Steuersignal Sr vom Temperaturregler 11 an das Heizkreis-Relais 17 ausgegeben, um den Garraum kontinuierlich bei maximaler Leistung zu heizen; das Zeit-Relais 15 wird dabei nicht verwendet. Mit Erreichen der Grenztemperatur nach einer ersten Vorwärm-Zeitdauer t1 (siehe auch FIG 3) wird das Steuersignal Sr ausgeschaltet, so dass auch das Heizkreis-Relais 17 die Heizkörper 8,9 ausschaltet. Dennoch wird im Garraum aufgrund der thermischen Trägheit ein Temperaturüberschwinger erzeugt. Mit folgendem Zurückschwingen des Temperaturüberschwingers und Erreichen von oben oder Unterschreiten der Grenztemperatur nach einer zweiten Zeitdauer t2 würde bei einer herkömmlichen Temperaturregelung das Steuersignal Sr zur erneuten Aktivierung der Heizkörper 8, 9 wieder angeschaltet. Bei der gezeigten Steuerkette wird jedoch bei erneutem Anschalten des Steuersignals Sr das Zeit-Relais 15 aktiviert. Diese Aktivierung kann beispielsweise mittels Schließen eines (nicht gezeigten) Kontakts geschehen. Das aktivierte Zeit-Relais 15 empfängt zwar immer noch das Steuersignal Sr vom Temperaturregler 11, leitet es ab er nicht mehr an das Heizkreis-Relais 17 weiter. Vielmehr startet das Zeit-Relais 15 nun einen eigenen Steuerungsablauf, der erst von einem erneuten Erreichen der Grenztemperatur oder nach Ablauf einer vorbestimmten Zeitdauer beendet wird. Der Steuerungsablauf kann auch als 'Unterprogramm' der Temperaturregelung angesehen werden, das die Wiederaufheizung steuert. In Bezug auf den Steuerungsablauf dient der Temperaturregler 11 somit lediglich als Signalgeber für das Zeit-Relais 15 zu dessen Aktivierung.

Genauer gesagt gibt das Zeit-Relais 15 zunächst für eine vorbestimmte dritte Zeitdauer t3 keine Signale an das das Heizkreis-Relais 17 ab, um die Garraumtemperatur auf ein vergleichsweise gut bekanntes Startniveau Ts abzusenken. Danach werden für eine vierte Zeitdauer t4 getaktete Schaltsignale Sp mit fest vorgegebener Form an das Heizkreis-Relais 17 ausgegeben. Das Zeit-Relais 15 weist vorzugsweise einen einfachen Mikrocontroller auf, der bei Aktivierung auf die Parameter der verschiedenen Zeitintervalle zurückgreift, z. B. Zeitdauer, Taktungseigenschaften (oder Betrieb bei kontinuierlicher Aufheizung) und so weiter, um den Heizzyklus zu steuern.

Mit erneutem Erreichen der Grenztemperatur am Ende der vierten Zeitdauer t4 wird das Zeit-Relais 15 zunächst wieder ausgeschaltet. Es kann für folgende Steuerungsabläufe analog wie oben beschrieben erneut eingeschaltet werden, ggf. mit anderen Steuerungsparametern. Das Zeit-Relais 15 sitzt vorzugsweise auf einer Zusatzplatine.

FIG 3 zeigt einen Ablauf eines Heizzyklus' beim Sanftgaren anhand verschiedener Betriebsparameter. Dazu sind eine Garraumtemperatur T (gestrichpunktet eingezeichnet), ein Heizleistung P (durchgezogen eingezeichnet), ein Signal Sr des Signalgebers (gestrichelt eingezeichnet) und ein Lampenzustand SI einer Signallampe zur Anzeige eines Sanftgarzustands (gepunktet eingezeichnet) gemeinsam gegen die Zeit aufgetragen.

Nach Auswahl der Betriebsart "Sanftgaren" am Betriebsarten-Wahlschalter 18 und am Temperatur-Wahlschalter 14 aus FIG 2 wird vom Temperaturregler 11 ein Signal Sr an das Heizkreis-Relais 17 zum Einschalten der beteiligten Heizungen 8,9 aus FIG 2 mit voller Leistung Pm gegeben und der Backofen in einem ersten Vorwärm-Zeitintervall t1 vorgeheizt.

Nach Erreichen der durch Auswahl der Sanftgar-Betriebsart festgelegten Sanftgar-Grenztemperatur von 100 °C wird das Zeitintervall t1 beendet, und es schließt sich ein zweites Zeitintervall t2 an. Im Zeitintervall t2 wird das Signal Sr vom Temperaturregler 11 zurückgenommen, und dadurch werden die Heizungen 8,9 ausgeschaltet. Nun kühlt der Backofen mit einer gewissen Zeitverzögerung ab ("Temperaturüberschwinger"). Bei erneutem Erreichen der eingestellten Grenztemperatur Tg von oben wird das Überschwinger-Zeitintervall t2 beendet, und es schließt sich ein drittes Abkühl-Zeitintervall t3 an. Ab dem dritten Abkühl-Zeitintervall t3 übernimmt das Zeit-Relais 15 die Ansteuerung des Heizkreis-Relais 17.

Im dritten Zeitintervall t3 bleiben die Heizkörper 8,9 deaktiviert, um die Garraumtemperatur T mit ausreichender Genauigkeit mit ausreichender Genauigkeit auf eine unterhalb der Grenztemperatur Tg liegende Starttemperatur Ts abzukühlen. Der Zusammenhang zwischen Zeitdauer t3 und Starttemperatur Ts lässt sich empirisch einfach ermitteln und hängt - unter anderem wegen der Aufwärmphase - nur gering von der Umgebungstemperatur, der Gargutmenge usw. ab. Hier wird innerhalb von t3 = 10 Minuten ein Temperaturabfall im Garraum auf Ts ca. 80 °C erreicht.

Im vierten (Taktungs-)Zeitintervall t4 werden die Heizung(en) 8,9 (z. B. Unterhitze, Oberhitze und / oder Ringheizkörper mit Ventilator) vom Zeit-Relais 15 über das Heizkreis-Relais 17 mit einer konstanten Einschaltdauer, einer konstanten Ausschaltdauer und einer festen (hier: maximalen) Heizleistung Pm getaktet. Die Heizleistung P wird entsprechend eingestellt. In diesem Ausführungsbeispiel werden die Heizkörper ca. alle sechs Minuten für ca. 1 Minute mit maximaler Leistung angeschaltet. Die Heizleistung P im Taktungszeitintervall t4 ist so bemessen, dass die Temperatur T im Garraum im Durchschnitt langsam ansteigt. Es leuchtet zusätzlich ein Lämpchen (Symbol Sanftgaren), das dem Nutzer den Beginn der effektiven Sanftgarperiode anzeigt und mittels des Lampenzustandsignals SI aktiviert wird. Das Gargut 7 wird vorzugsweise erst mit Aufleuchten des Lämpchens in den Garraum 4 eingeführt.

Die Taktung der Heizungen bzw. Heizkörper 8,9 wird so lange aufrechterhalten, bis die Betriebsart vom Nutzer ausgeschaltet wird oder der Temperaturregler 11 das Zeit-Relais 15 aus FIG 2 bei Erreichen der Sanftgar-Grenztemperatur Tg wieder deaktiviert, hier nach ca. 50 Minuten. In diesem Fall werden erneut ein Überschwinger-Zeitintervall t2 und ein Abkühlzeitintervall t5 (hier nur noch teilweise eingezeichnet) gestartet. Das zweite Abkühlzeitintervall t5 ist länger eingestellt als das erste Abkühlzeitintervall t3, da der Backofen 1 aufgrund seiner Durchwärmung länger zur Abkühlung auf Ts = ca. 80 °C braucht als beim ersten Mal. Die Heizungen 8,9 bleiben für diese Zeitdauer ausgeschaltet. Danach wird wieder das Zeitintervall t4 aktiviert. Die Abfolge der Zeitintervalle t2, t5 und t4 wird bis zum Ende der Garzeit wiederholt. Die Parametersätze der Zeitintervalle t3 bis t5 sind im Zeitrelais 15 hinterlegt.

Dieses Prinzip der Verwendung einer Ablaufsteuerung zum Wiederaufheizen kann auch zur sanfteren Temperatursteuerung sämtlicher anderer Betriebsarten mit einem elektromechanischen Regler oder elektronischen Regler herangezogen werden, um Temperaturschwankungen zu vermeiden. Es können Temperatur-Überschwinger in der ersten Aufheizphase t1 bzw. t1 und t2 provoziert werden (z. B. beim Grillen) und definierte zeitgesteuerte Abläufe bereitgestellt werden. Im weiteren Verlauf der Temperatursteuerung kann auch für andere Betriebsarten bzw. Anwendungen die Temperaturvariation verringert werden, da die Trägheit des Kapillarrohrs umgangen wird.

Die bisher benötigte genaue Regelung der Temperatur durch einen aufwändigen elektronischen Regler entfällt. Es kann eine weitere Betriebsart mit einer kleinen Relais-Zusatzplatine in mechanisch geregelten Geräten realisiert werden, wobei die Relais-Zusatzplatine das Zeitrelais 15 trägt; z. B. ein mechanisches Relais oder einen einfachen Mikroprozessor.

Selbstverständlich ist die vorliegende Erfindung nicht auf die gezeigte Ausführungsform beschränkt.

So brauchen die Heizkörper nicht mit maximaler Heizleistung angesteuert zu werden, auch wenn dies eine besonders einfache Steuerung ergibt. Zudem brauchen im Zeitintervall t4 die Heizleistung, die Einschaltdauer und / oder die Ausschaltdauer der Heizperioden und / oder die Dauer des Zeitintervalls nicht konstant zu sein, sondern es ist bereits vorteilhaft, wenn sie zeitlich vorbestimmt veränderlich sind. Auch das Abkühl-Zeitintervall t3 bzw. t5 braucht innerhalb eines Heizzyklus' nicht gleich zu sein, sondern es ist bereits vorteilhaft, wenn es vorbestimmt veränderlich ist, z. B. über den Heizzyklus eine andere Zeitdauer annimmt. Es ist zur einfachen Implementierung vorteilhaft, wenn in der Sanftgar-Betriebart jedes Zeitintervall nur eine Form bzw. einen festen Parametersatz aufweist; es kann jedoch auch bevorzugt werden, wenn zwischen zwei Sanftgar-Betriebsarten, insbesondere mit unterschiedlich ausgestalteten Zeitintervallen t3 ausgewählt werden kann, z. B. ein "Sanftgaren 1" und ein "Sanftgaren 2". Ferner braucht die Grenztemperatur Tg nicht auf 100 °C beschränkt zu sein, sondern kann geeignet eingestellt werden, z. B. auf 90°C. Dadurch können das Temperaturband der Sanftgarbetriebsart und ein Temperaturanstieg im Temperaturband mit einfachen Mittel mit ausreichender Genauigkeit festgelegt werden. Auch kann es ausreichend sein, dass am Gargerät nur der Wahlschalter auf Sanftgaren eingestellt wird und bei folgender Aktivierung unabhängig von einer Stellung des Temperaturwahlschalters das Sanftgaren aktiviert wird. Statt eines Lämpchens zur Anzeige des Sanftgarzustands können auch andere optische Mittel und / oder akustische Mittel verwendet werden.

### Bezugszeichenliste

1 Backofen
2 Backofenmuffel
3 Wärmeisolierung
4 Garraum
5 Backofentür
6 Gargutträger
7 Gargut
8 Oberhitzeheizkörper
9 Unterhitzeheizkörper
10 Temperaturfühler
11 mechanischer Temperaturregler
12 Bedienfeld
13 Kapillarrohr
14 Temperaturwahlschalter
15 Zeit-Relais
17 Heizkreis-Relais
18 Betriebsarten-Wahlschalter
P Heizleistung
Sr Signal vom mechanischen Temperaturregler
T Garraumtemperatur
Tg Grenztemperatur
Ts Starttemperatur
t1 Vorwärm-Zeitintervall
t2 Überschwinger-Zeitintervall
t3 Abkühl-Zeitintervall
t4 Taktungs-Zeitintervall
t5 Abkühl-Zeitintervall

## Patentansprüche

1. Verfahren zum Betrieb eines Gargeräts (1), **dadurch gekennzeichnet, dass** das Verfahren einen Heizzyklus für einen Garraum (4) des Gargeräts (1) aufweist, der die folgenden Schritte umfasst:
(a) Aktivieren, mittels einer mechanischen Leistungsregelung, mindestens eines Heizkörpers (8,9) zum Aufheizen des Garraums (4) bis zum Erreichen einer vorbestimmten Grenztemperatur (Tg);
(b)
(i) folgendes Herunterschalten der Heizleistung (P) für ein Zeitintervall (t2) bis zu einem erneuten Erreichen der vorbestimmten Grenztemperatur (Tg);
(ii) folgendes Herunterschalten der Heizleistung (P) bis zum Erreichen einer Starttemperatur (Ts);
(c) folgendes getaktete Aktivieren, mittels einer Ablaufsteuerung, mindestens eines Heizkörpers (8,9) mit einer vorbestimmten Taktungseigenschaft für ein vorbestimmtes Taktungs-Zeitintervall (t4) zum Aufheizen des Garraums (4) bis zum Erreichen der vorbestimmten Grenztemperatur (Tg).

2. Verfahren nach Anspruch 1, **dadurch gekennzeichnet, dass** die mechanische Leistungsregelung als eine Kapillarrohrregelung ausgebildet ist.

3. Verfahren nach einem der vorhergehenden Ansprüche, **dadurch gekennzeichnet, dass** die Ablaufsteuerung mittels eines mechanischen Relais (15) durchgeführt wird.

4. Verfahren nach einem der Ansprüche 2 oder 3, **dadurch gekennzeichnet, dass** die Ablaufsteuerung mittels eines Mikrocontroller durchgeführt wird.

5. Verfahren nach einem der vorhergehenden Ansprüche, **dadurch gekennzeichnet, dass** die Abfolge der Schritte (b) und (c) mehrfach hintereinander durchlaufen wird.

6. Verfahren nach einem der vorhergehenden Ansprüche, **dadurch gekennzeichnet, dass** Schritt (b) ein Abschalten der Heizleistung (P) umfasst.

7. Verfahren nach einem der vorhergehenden Ansprüche, **dadurch gekennzeichnet, dass** ein Aktivieren eines Heizkörpers (8,9) in Schritt (a) ein Einschalten des Heizkörpers (8,9) mit voller Leistung (Pm) umfasst.

8. Verfahren nach einem der vorhergehenden Ansprüche, **dadurch gekennzeichnet, dass** die vorbestimmte Taktungseigenschaft eine vorbestimmte Einschaltdauer, eine vorbestimmte Heizleistung (P) und eine vorbestimmte Ausschaltdauer zwischen zwei Einschaltintervallen umfasst.

9. Verfahren nach einem der vorhergehenden Ansprüche, **dadurch gekennzeichnet, dass** das Taktungs-Zeitintervall (t4) in Schritt (c) mindestens 30 Minuten dauert.

10. Verfahren nach einem der vorhergehenden Ansprüche, **dadurch gekennzeichnet, dass** zumindest auch Schritt (b) (ii) als Ablaufsteuerung durchgeführt wird.

11. Verfahren nach einem der vorhergehenden Ansprüche, **dadurch gekennzeichnet, dass** in Schritt (b) der Garraum (4) 15 °C bis 35 °C unter die vorbestimmte Grenztemperatur (Tg) abgekühlt wird.

12. Verfahren nach einem der vorhergehenden Ansprüche, **dadurch gekennzeichnet, dass** das Verfahren im Rahmen eines Sanftgarens durchgeführt wird.

13. Gargerät (1), **dadurch gekennzeichnet, dass**
- es dazu eingerichtet ist, ein Verfahren nach einem der vorhergehenden Ansprüche ablaufen zu lassen,
- es einen Kapillarrohrregler (11, 13) zum Durchführen von Schritt (a) und zum Feststellen eines Erreichens der vorbestimmten Grenztemperatur (Tg) aufweist und
- es zur Durchführung zumindest von Schritt (c) ein Zeit-Relais (15) zur Ansteuerung des mindestens einen Heizkörpers (8,9) aufweist.

14. Gargerät (1) nach Anspruch 13, **dadurch gekennzeichnet, dass** das Zeit-Relais (15) einen auf einer Zusatzplatine montierten Mikroprozessor aufweist.

15. Gargerät (1) nach einem der Ansprüche 13 oder 14, **dadurch gekennzeichnet, dass** es eine Sanftgar-Betriebsart zur Auswahl aufweist, bei deren Aktivierung das Verfahren nach einem der Ansprüche 1 bis 12 abläuft, insbesondere mit fest vorbestimmten Parametern.

## Claims

1. Method for operating a cooking device (1), **characterised in that** the method has a heating cycle for a cooking compartment (4) of the cooking device (1), which comprises the following steps:
(a) activating, by means of a mechanical power control, at least one heating element (8, 9) for heating up the cooking compartment (4) until a predetermined limit temperature (Tg) is reached;
(b)
(i) then reducing the heating power (P) for a time interval (t2) until the predetermined limit temperature (Tg) is reached again;
(ii) then reducing the heating power (P) until a start temperature (Ts) is reached;
(c) then pulsed activating, by means of a sequence control, at least one heating element (8, 9) with a predetermined pulsing property for a predetermined pulsing time interval (t4) for heating the cooking compartment (4) until the predetermined limit temperature (Tg) is reached.

2. Method according to claim 1, **characterised in that** the mechanical power control is embodied as a capillary tube control.

3. Method according to one of the preceding claims, **characterised in that** the sequence control is performed by means of a mechanical relay (15).

4. Method according to one of claims 2 or 3, **characterised in that** the sequence control is performed by means of a microcontroller.

5. Method according to one of the preceding claims, **characterised in that** the sequence of steps (b) and (c) is run through multiple times one after the other.

6. Method according to one of the preceding claims, **characterised in that** step (b) comprises switching off the heating power (P).

7. Method according to one of the preceding claims, **characterised in that** an activation of a heating element (8, 9) in step (a) comprises switching on the heating element (8, 9) at full power (Pm).

8. Method according to one of the preceding claims, **characterised in that** the predetermined pulsing property comprises a predetermined switch-on duration, a predetermined heating power (P) and a predetermined switch-off duration between two switch-on intervals.

9. Method according to one of the preceding claims, **characterised in that** the pulsing time interval (t4) in step (c) takes at least 30 minutes.

10. Method according to one of the preceding claims, **characterised in that** at least step (b) (ii) is also performed as a sequence control.

11. Method according to one of the preceding claims, **characterised in that** in step (b), the cooking compartment (4) is cooled to 15°C to 35°C below the predetermined limit temperature (Tg).

12. Method according to one of the preceding claims, **characterised in that** the method is performed within the scope of slow cooking.

13. Cooking device (1), **characterised in that**
- it is configured to allow a method according to one of the preceding claims to proceed,
- it has a capillary tube control (11, 13) for performing step (a) and for determining that the predetermined limit temperature (Tg) is reached, and
- it has a time relay (15) for actuating the at least one heating element (8, 9) in order to perform at least step (c).

14. Cooking device (1) according to claim 13, **characterised in that** the time relay (15) has a microprocessor mounted on an additional circuit board.

15. Cooking device (1) according to one of claims 13 or 14, **characterised in that** a slow cooking mode of operation is available, with the activation of which the method according to one of claims 1 to 12 proceeds, in particular with fixedly predetermined parameters.

## Revendications

1. Procédé de fonctionnement d'un appareil de cuisson (1), **caractérisé en ce que** le procédé présente un cycle de chauffage pour un espace de cuisson (4) de l'appareil de cuisson (1), lequel comprend les étapes suivantes :
(a) activation, au moyen d'un dispositif de réglage de puissance mécanique, d'au moins un corps chauffant (8, 9) destiné à chauffer l'espace de cuisson (4) jusqu'à obtention d'une température limite (Tg) prédéterminée ;
(b)
(i) baisse suivante de la puissance de chauffage (P) pendant un intervalle de temps (t2) jusqu'à une nouvelle obtention de la température limite (Tg) prédéterminée ;
(ii) baisse suivante de la puissance de chauffage (P) jusqu'à obtention d'une température de départ (Ts) ;
(c) activation cadencée suivante, au moyen d'une commande de déroulement, d'au moins un corps chauffant (8, 9) à l'aide d'une caractéristique de cadence prédéterminée pour un intervalle de temps de cadence (t4) prédéterminé pour chauffer l'espace de cuisson (4) jusqu'à obtention de la température limite (Tg) prédéterminée.

2. Procédé selon la revendication 1, **caractérisé en ce que** le dispositif de réglage de puissance mécanique est réalisé comme dispositif de réglage à tubes capillaires.

3. Procédé selon l'une quelconque des revendications précédentes, **caractérisé en ce que** la commande de déroulement est réalisée au moyen d'un relais mécanique (15).

4. Procédé selon l'une quelconque des revendications 2 ou 3, **caractérisé en ce que** la commande de déroulement est réalisée au moyen d'un microcontrôleur.

5. Procédé selon l'une quelconque des revendications précédentes, **caractérisé en ce que** la séquence des étapes (b) et (c) a lieu plusieurs fois successivement.

6. Procédé selon l'une quelconque des revendications précédentes, **caractérisé en ce que** l'étape (b) comprend une mise hors fonction de la puissance de chauffage (P).

7. Procédé selon l'une quelconque des revendications précédentes, **caractérisé en ce qu'**une activation d'un corps chauffant (8, 9) à l'étape (a) comprend une mise en fonction du corps chauffant (8, 9) avec pleine puissance (Pm).

8. Procédé selon l'une quelconque des revendications précédentes, **caractérisé en ce que** la caractéristique de cadence prédéterminée comprend une durée prédéterminée de mise en fonction, une puissance de chauffage (P) prédéterminée et une durée prédéterminée de mise hors fonction entre deux intervalles de mise en fonction.

9. Procédé selon l'une quelconque des revendications précédentes, **caractérisé en ce que** l'intervalle de temps de cadence (t4) à l'étape (c) dure au moins 30 minutes.

10. Procédé selon l'une quelconque des revendications précédentes, **caractérisé en ce qu'**au moins l'étape (b) (ii) est également réalisée comme commande de déroulement.

11. Procédé selon l'une quelconque des revendications précédentes, **caractérisé en ce qu'**à l'étape (b) l'espace de cuisson (4) est refroidi de 15° C à 35° C en dessous de la température limite (Tg) prédéterminée.

12. Procédé selon l'une quelconque des revendications précédentes, **caractérisé en ce que** le procédé est réalisé dans le cadre d'une cuisson douce.

13. Appareil de cuisson (1), **caractérisé**
- **en ce qu'**il est configuré pour faire dérouler un procédé selon l'une quelconque des revendications précédentes,
- **en ce qu'**il présente un régulateur à tube capillaires (11, 13) pour la réalisation de l'étape (a) et pour constater une obtention de la température limite (Tg) prédéterminée et
- **en ce que** pour la réalisation d'au moins l'étape (c), il présente un relais temporel (15) pour l'activation de l'au moins un corps chauffant (8, 9).

14. Appareil de cuisson (1) selon la revendication 13, **caractérisé en ce que** le relais temporel (15) présente un microprocesseur monté sur une platine supplémentaire.

15. Appareil de cuisson (1) selon l'une quelconque des revendications 13 ou 14, **caractérisé en ce qu'**il présente un mode de fonctionnement de cuisson douce, lors de l'activation duquel le procédé selon l'une quelconque des revendications 1 à 12 se déroule, notamment à l'aide de paramètres prédéterminés de manière fixe.
